# FASCICULE DE BREVET EUROPEEN

(11) **EP 3 539 119 B1**
(45) Date de publication et mention de la délivrance du brevet: **28.04.2021**
(21) Numéro de dépôt: 17863281.6
(22) Date de dépôt: 13.11.2017
(51) Int. Cl.: G09F 7/22, G09F 11/02, G09F 11/06, G09F 11/10, G09F 11/23, G09F 11/235, G09F 19/02, G09F 19/14

(54) **PANNEAU PUBLICITAIRE ÉNERGÉTIQUE**
ENERGIEERZEUGENDE WERBETAFEL
ENERGY-GENERATING ADVERTISING PANEL

(30) Priorité: 14.11.2016 TN 2016000506
(43) Date de publication de la demande: 18.09.2019
(73) Titulaire: KH Solution, Les Berges du Lac 1053 (TN)
(72) Inventeur: Chater, Khaldoun, 8052 Grombalia, Nabeul (TN); Ben Chaabane, Anouar, Chaabna, 5170 Mahdia (TN)
(74) Mandataire: Banse & Steglich Patentanwälte PartmbB
(86) Numéro de dépôt international: PCT/TN2017/000005
(87) Numéro de publication internationale: WO 2018/088970

(56) Documents cités:
- CN-A- 103 606 344
- US-A1- 2006 168 852

## Description

L'invention concerne un « panneau publicitaire énergétique » (Figure 1

Le document US2006/168852 divulgue un dispositif selon le préambule de la revendication 1.

### 1. Composition du système :

Le système est constitué de :
- Panneau publicitaire rectangulaire de dimensions variables,
- Des palettes verticales liées en rotation et qui sont pivotantes par rapport au panneau,
- Deux moteurs électriques pour la rotation des palettes,
- Support verticale fixé sur la terre (en bas) et autour duquel tourne le panneau (côté haut),
- Deux paliers à roulements pour le guidage en rotation du panneau,
- Deux mécanismes de transformation de mouvement de basculement en un mouvement de rotation continue,
- Deux pompes basse pression (B-P),
- Un réservoir d'huile,
- Un moteur hydraulique,
- Un alternateur,
- Des lampes d'éclairage pour le panneau
- Un anémomètre (Girouette) pour la mesure de la vitesse de vent permettant ainsi aux palettes de s'ouvrir dans le cas d'une vitesse très grande.
- Batterie(s) de stockage de l'énergie électrique.

### 2. Fonctionnement :

Le système, sujet de cette invention, est composé essentiellement d'un panneau publicitaire de forme rectangulaire pivotant autour d'un axe situé sur son plan médian. (Figure 2)

Le panneau est ainsi divisé en deux parties. Chaque partie comporte un nombre infini des palettes verticales qui sont liées et pivotant chacune autour de son axe. Les palettes de deux parties fonctionnent par alternance cela veut dire que si les palettes de la partie gauche s'ouvrent alors les palettes de la partie droite se ferment et inversement. La fermeture (rotation des palettes) et l'ouverture des palettes est assurée par deux moteurs, l'un pour la partie gauche et l'autre pour la partie droite, actionnés tous deux par des butés de fin de course.

Le vent agit alors sur la partie dont les palettes sont fermés pour le faire tourner autour de son axe jusqu'à atteindre la butée de fin de course qui a été fixée à une position réglable. Chaque partie peut basculer jusqu'à atteindre un angle de ± 45°.

Une fois la butée de fin de course est actionnée, elle-même donne l'ordre aux deux moteurs de fonctionner pour ouvrir les palettes qui ont été fermées et fermer celles qui ont été ouvertes. Le vent agit ainsi sur l'autre partie pour le faire tourner en sens inverse et ainsi de suite.

Sur chaque palette est fixée (Collée) une partie d'une image publicitaire. Cette image sera complète et claire lorsque les palettes seront toutes fermées. (Figures 2, 3, 4, 5, 6 et 7) A chaque extrémité haut et bas de ce panneau est fixé un mécanisme de transformation de mouvement qui est capable de transformer le mouvement de basculement de ± 45° à un mouvement de rotation continue de deux arbres tournant chacun par rapport à un palier (Figure 8). L'un des deux arbres est accouplé à un multiplicateur de vitesse et puis à une pompe hydraulique capable de transformer l'énergie mécanique en énergie hydraulique. Les deux pompes (côté haut et côté bas) aspirent l'huile d'un réservoir situé en bas du panneau (sur la terre) et le pousse vers un moteur hydraulique qui accouplé lui-même à un alternateur transformant ainsi l'énergie mécanique en énergie électrique (Figure 9).

Un anémomètre (Girouette) est placé au-dessus du panneau pour la mesure de la vitesse de vent permettant ainsi aux palettes de s'ouvrir dans le cas d'une vitesse très grande (Figure 10).

### 3. Les avantages du système :

Les avantages de ce panneau sont :
- Projeter deux publicités au même temps,
- Avoir une autonomie de fonctionnement,
- Tourner à un angle allant jusqu'à ± 45° participant ainsi d'attirer l'attention du passager,
- Produire de l'énergie électrique servant ainsi à son fonctionnement (pour les deux moteurs et pour l'éclairage du panneau si nécessaire) et d'en servir du reste.

## Revendications

1. Un panneau publicitaire énergétique, le panneau étant composée:
- des palettes verticales liées en rotation et qui sont pivotantes par rapport au panneau **caractérisé par**
- deux moteurs électriques pour la rotation des palettes;
- un support verticale fixé sur la terre, et autour duquel tourne le panneau;
- deux paliers à roulements pour le guidage en rotation du panneau;
le panneau etant pivotable par rapport à un axe vertical situe sur son plan médian, et le panneau étant devise en deux parties comportant chacune des palettes verticales, sur lesquelles est fixée une partie de l'image publicitaire, et qui sont liées en rotation et pivotable par rapport au panneau a l'aide de deux moteurs électriques; et le vent agissant alors sur la partie dont les palettes sont fermés pour faire tourner le panneau autour de son axe.

2. Le panneau publicitaire énergétique selon la revendication 1, le panneau étant composée de:
- Panneau publicitaire rectangulaire de dimensions variables,
- Deux mécanismes de transformation de mouvement de basculement en un mouvement de rotation continue,
- Deux pompes,
- Un réservoir d'huile,
- Un moteur hydraulique,
- Un alternateur,
- Des lampes d'éclairage pour le panneau,
- Un anémomètre pour la mesure de la vitesse de vent permettant ainsi aux palettes de s'ouvrir dans le cas d'une vitesse très grande,
- Batterie(s) de stockage de l'énergie électrique.

3. Le panneau publicitaire énergétique selon les revendications 1 - 2, la rotation des palettes assurable par un système hydraulique commandé par des électrovannes qui sont actionnées par les butées de fin de course.

4. Le panneau publicitaire énergétique selon les revendications 1 - 3, le panneau comportant deux images publicitaires chacune sur une desdites parties où l'image publicitaire ne sera complète que si toutes les palettes sont toutes fermées.

5. Le panneau publicitaire énergétique selon les revendications 1 - 4, l'axe du panneau est lié à deux mécanismes de transformation d'un mouvement de basculement allant jusqu'à ± 45° à un mouvement de rotation continue et où à l'extrémité de chaque mécanisme est accouplé un multiplicateur de vitesse et puis une pompe hydraulique, de préférence basse pression.

6. Le panneau publicitaire énergétique selon la revendication 5, où les deux pompes aspirent l'huile d'un réservoir, de préférence place sur la terre près du mât et le refoulent sous pression vers un seul moteur hydraulique, qui à son tour transforme cette énergie hydraulique à une énergie mécanique sous forme d'un mouvement de rotation, ce mouvement étant ensuite transmis à un alternateur pour produire de l'énergie électrique.

7. Le panneau publicitaire énergétique selon la revendication 6, où une partie de cette énergie électrique utilisable pour assurer une autonomie du panneau, de préférence pour faire fonctionner les deux moteurs servant à la rotation des palettes et pour l'éclairage du panneau en cas de besoin et le reste de cette énergie stockable dans des batteries de stockage.

8. Le panneau publicitaire énergétique selon les revendications 1 - 7 comportant un anémomètre pour la mesure de la vitesse de vent permettant ainsi aux palettes de s'ouvrir dans le cas d'une vitesse très grande.

## Patentansprüche

1. Eine Energie-Werbetafel, wobei die Tafel besteht aus:
- vertikale Flügel, die drehbar miteinander verbunden und in Bezug auf die Tafel schwenkbar sind;
**gekennzeichnet durch**:
- zwei Elektromotoren für die Rotation der Flügel;
- eine am Boden befestigte vertikale Stütze, um die sich die Tafel dreht;
- zwei Lager zur Führung der Tafel in der Rotation;
wobei die Tafel um eine vertikale Achse schwenkbar ist, die sich in ihrer Mittelebene befindet, und wobei die Tafel in zwei Teile geteilt ist, die jeweils vertikale Flügel aufweisen, auf denen ein Teil des Werbebildes angebracht ist, und die mittels zweier Elektromotoren drehbar und schwenkbar in Bezug auf die Tafel verbunden sind; und wobei der Wind dann auf den Teil wirkt, dessen Flügel geschlossen sind, um die Tafel um ihre Achse zu drehen.

2. Energie-Werbetafel nach Anspruch 1, wobei die Tafel zusammengesetzt ist aus:
- einer rechteckigen Werbetafel mit variablen Abmessungen,
- zwei Mechanismen zur Umwandlung der Kippbewegung in eine kontinuierliche Drehbewegung,
- zwei Pumpen,
- einem Öltank,
- einem Hydraulikmotor,
- einem Generator,
- Beleuchtungslampen für die Tafel,
- ein Anemometer zur Messung der Windgeschwindigkeit, damit sich die Flügel bei sehr hoher Geschwindigkeit öffnen können,
- Batterie(n) zur Speicherung elektrischer Energie.

3. Energie-Werbetafel nach einem der Ansprüche 1 bis 2, wobei die Drehung der Flügel durch ein hydraulisches System gewährleistet wird, das durch Magnetventile gesteuert wird, die von den Endanschlägen betätigt werden.

4. Energie-Werbetafel nach einem der Ansprüche 1 bis 3, wobei die Tafel zwei Werbebilder auf jeweils einem der Teile umfasst, wobei das Werbebild nur dann vollständig ist, wenn alle Flügel geschlossen sind.

5. Energie-Werbetafel nach einem der Ansprüche 1 bis 4, wobei die Achse der Tafel mit zwei Mechanismen zur Umwandlung einer Kippbewegung von bis zu ± 45° in eine kontinuierliche Drehbewegung verbunden ist und wobei am Ende jedes Mechanismus ein Geschwindigkeitsvervielfacher und dann eine Hydraulikpumpe, vorzugsweise mit niedrigem Druck, angekoppelt sind.

6. Energie-Werbetafel nach Anspruch 5, wobei die beiden Pumpen Öl aus einem vorzugsweise auf dem Boden in der Nähe des Mastes angeordneten Reservoir ansaugen und es unter Druck an einen einzigen Hydraulikmotor abgeben, der wiederum diese hydraulische Energie in mechanische Energie in Form einer Drehbewegung umwandelt, wobei diese Bewegung dann an einen Generator übertragen wird, um elektrische Energie zu erzeugen.

7. Energie-Werbetafel nach Anspruch 6, wobei ein Teil dieser elektrischen Energie zur Autonomie der Tafel nutzbar ist, vorzugsweise zum Betrieb der beiden Motoren, die zum Drehen der Flügel und zur Beleuchtung der Tafel bei Bedarf verwendet werden, und der Rest dieser Energie in Speicherbatterien speicherbar ist.

8. Energie-Werbetafel nach einem der Ansprüche 1 bis 7 mit einem Anemometer zur Messung der Windgeschwindigkeit, so dass sich die Flügel bei einer sehr hohen Geschwindigkeit öffnen können.

## Claims

1. An energy advertising panel, the panel being composed of:
- vertical paddles linked in rotation and which are pivoting with respect to the panel;
**characterized by**:
- two electric motors for the rotation of the paddles;
- a vertical support fixed on the ground, and around which the panel rotates;
- two bearings for guiding the panel in rotation;
the panel being pivotable about a vertical axis located on its middle plane and the panel being divided into two parts each comprising vertical paddles, on which a part of the advertising image is fixed, and which are linked in rotation and pivotable with respect to the panel by means of the two electric motors; and the wind acting then on the part whose paddles are closed to make the panel rotate about its axis.

2. The energy advertising panel according to claim 1, the panel being composed of:
- a rectangular advertising panel of variable dimensions,
- two mechanisms for transforming the tilting movement into a continuous rotating movement,
- two pumps,
- an oil tank,
- a hydraulic motor,
- a generator,
- lighting lamps for the panel,
- an anemometer to measure the wind speed, allowing the paddles to open in the case of a very high speed,
- Battery(ies) for storing electrical energy.

3. The energy advertising panel according to claims 1 - 2, wherein the rotation of the paddles is assured by a hydraulic system controlled by solenoid valves which are actuated by the end stops.

4. The energy advertising panel according to claims 1 - 3, the panel comprising two advertising images each on one of said parts wherein the advertising image will be complete only if all the paddles are closed.

5. The energy advertising panel according to claims 1 - 4, the axis of the panel is connected to two mechanisms for transforming a tilting movement of up to ± 45° to a continuous rotational movement and wherein at the end of each mechanism a speed multiplier and then a hydraulic pump, preferably with low pressure, are coupled.

6. The energy advertising panel according to claim 5, wherein the two pumps draw oil from a reservoir, preferably placed on the ground near the mast, and deliver it under pressure to a single hydraulic motor, which in turn transforms this hydraulic energy to mechanical energy in the form of a rotational motion, which motion is then transmitted to an generator to produce electrical energy.

7. The energy advertising panel of claim 6, wherein a portion of this electrical energy usable to provide autonomy of the panel, preferably to operate the two motors used to rotate the paddles and for lighting the panel when needed, and wherein the remainder of this energy is storable in storage batteries.

8. The energy advertising panel according to claims 1 - 7 comprising an anemometer for measuring the wind speed thus allowing the paddles to open in the case of a very high speed.
